# EUROPÄISCHE PATENTSCHRIFT

(11) **EP 1 687 469 B1**
(45) Veröffentlichungstag und Bekanntmachung des Hinweises auf die Patenterteilung: **06.06.2007**
(21) Anmeldenummer: 04766749.8
(22) Anmeldetag: 09.09.2004
(51) Int. Cl.: D01H 13/32

(54) **STRECKWERK FÜR EINE SPINNEREIMASCHINE**
DRAFTING ARRANGEMENT FOR A SPINNING MACHINE
DISPOSITIF D'ETIRAGE POUR METIER A FILER

(30) Priorität: 06.11.2003 DE 10352303
(43) Veröffentlichungstag der Anmeldung: 09.08.2006
(73) Patentinhaber: Rieter Ingolstadt Spinnereimaschinenbau AG, 85055 Ingolstadt (DE)
(72) Erfinder: DENZ, Peter, 86558 Hohenwart (DE)
(74) Vertreter: Schlief, Thomas P.
(86) Internationale Anmeldenummer: PCT/EP2004/052099
(87) Internationale Veröffentlichungsnummer: WO 2005/045107

(56) Entgegenhaltungen:
- DE-A- 10 004 604
- DE-A- 10 064 835
- DE-A- 10 123 188
- US-A- 5 428 870

## Beschreibung

Die Erfindung betrifft ein Streckwerk für eine Spinnereimaschine, insbesondere eine Regulierstrecke, mit mindestens zwei aufeinander folgenden Walzenpaaren, mit mehreren Elektromotoren zum Antreiben jeweils mindestens einer Walze der besagten Walzenpaare und mit einer elektronischen Regulierungsan welche die Elektromotoren angeschlossen sind, siehe 3B EP-0 587 829 A1.

Bei regulierten Streckwerken ist eine exakte Synchronität der Walzenpaare des Streckwerks von entscheidender Bedeutung für die Qualität bzw. Gleichmäßigkeit des oder der produzierten Faserbänder. Mechanische Kopplungen über Getriebe oder Riementriebe sind hierfür sehr geeignet, da sie die grundlegende Synchronität der Walzenpaare gewährleisten. Für Automatisierungszwecke sind sie jedoch nicht optimal geeignet.

Der Einsatz von mehreren Direktantrieben, sog. Einzelantrieben, zum Antreiben der Streckwerkskomponenten bietet die Möglichkeit, die Maschineneinstellungen von Verzügen und Anspannverhältnissen zu automatisieren. Strecken mit derartigen Einzelantrieben sind seit längerer Zeit bekannt. Bei bekannten Ausführungen sind den Motorwellen der Antriebe oder den Walzenwellen inkrementale Drehgeber zur Ermittlung der Drehzahl, der Drehgeschwindigkeit, des Drehwinkels o. dgl. zugeordnet. Die Drehgeber sind hierbei üblicherweise als digitale Lage-(Winkel)-Sensoren ausgebildet, aus deren Lagesignalen (Anzahl der Drehungen pro vorgegebenem Zeitfenster) Geschwindigkeits- bzw. Drehzahlinformationen erhalten werden, welche mit Hilfe einer jeweils zugeordneten Motorregeleinrichtung zur Nachregelung der jeweilige Motordrehzahl herangezogen werden.

Der Nachteil dieser herkömmlichen Antriebssysteme, enthaltend eine Lage- und Drehzahlregelung unter Verwendung inkrementaler Drehgeber, ist, daß die Bildung der Signale zur digitalen Weiterverarbeitung Zeit braucht. Während dieses Zeitraums liegen keine aktuellen Werte vor und es muß interpoliert werden. Für den Antrieb bedeutet dies ein gewisses Spiel in den Motorwellen, was für die Synchronität im dynamischen Bereich sehr störend ist und die Störsteifigkeit stark verschlechtert. Störgrößen auf den Motorwellen, entstehend durch Laständerungen, Riemenschwingungen, etc. können dadurch nicht effektiv beseitigt werden. Die Folge sind schlechte Laufruhe bei Konstantlauf sowie Unsynchronitäten zwischen den Streckwerkswalzen.

Es ist daher die Aufgabe der vorliegenden Erfindung, ein Streckwerk der eingangs genannten Art zu schaffen, das die genannten Nachteile vermeidet und insbesondere einen noch weiter verbesserten Verzug gewährleistet.

Diese Aufgabe wird bei dem Streckwerk der eingangs genannten Art dadurch gelöst, daß mindestens einem Elektromotor und/oder mindestens einer Walze ein Beschleunigungssensor zugeordnet ist.

Die Vorteile der Erfindung sind insbesondere darin zu sehen, daß ein Echtzeitsignal hinsichtlich der Beschleunigung erhalten wird, welches unmittelbar Lastmomentänderungen, d.h. Störeinflüsse, registriert. Zu diesen Störgrößen gehören vom Abtastgetriebe, welches dem Streckwerk vorgeschaltet ist, registrierte Dickstellen sowie die Elastizität von Antriebsriemen samt deren Schwingungen. Die Lastmomentänderungen bewirken positive oder negative Beschleunigungen der Motorwelle, die unmittelbar vom Beschleunigungssensor erfaßbar sind. Die vom Sensor ausgegebenen Signale können dann direkt verarbeitet werden, um den Strom des Motors nachzuregeln. Da im Gegensatz zur Verwendung inkrementaler Lagesensoren keine zeitaufwendige Verarbeitung von Signalen notwendig ist, ist ein unmittelbares, schnelles und präzises Ansteuern der Motoren möglich. Es kann somit ein Gleich- und Konstantlauf der Walzenpaare erreicht werden, welcher herkömmlichen Antrieben überlegen ist.

Würden die Beschleunigungsinformationen mit Hilfe der bekannten inkrementalen Drehgeber berechnet, würde dies eine beträchtliche Zeit in Anspruch nehmen. Außerdem würden durch die notwendige Differentiation der Gebersignale Fehler induziert werden, welche die Regelgüte negativ beeinflussen.

Es ist hingegen aber auch möglich, aus den Beschleunigungswerten durch Integration Geschwindigkeits- bzw. Drehzahlwerte zu erhalten, wobei die hierfür notwendigen Rechenoperationen weniger Fehler hervorrufen als die genannte Differentiationen.

Ein weiterer Vorteil des Einsatzes von Beschleunigungssensoren ist zudem deren hohe Empfindlichkeit bei gleichzeitig relativ großer Robustheit.

Besonders bevorzugt ist der besagte mindestens eine Beschleunigungssensor als Relativbeschleunigungssensor ausgebildet, da dieser den störenden Einfluß der Erdbeschleunigung nicht berücksichtigt. Als ein spezieller, gut geeigneter Relativbeschleunigungssensor hat sich der sog. Ferraris-Sensor herausgestellt, der auf dem Wirbelstromprinzip beruht und eine sehr hohe Dynamik besitzt.

Bei einer bevorzugten Ausführung ist der mindestens eine Beschleunigungssensor an einer Welle eines Elektromotors angeordnet und ermittelt somit direkt an der Welle die Echtzeitsignale zur Beschleunigung dieser Welle. Es werden hierbei bei Einsatzes eines Ferraris-Sensors von diesem nur dann Signale ausgegeben, wenn die Walze eine relative Beschleunigung erfährt.

In einer Alternative ist der Beschleunigungssensor an einer Welle einer Walze angeordnet.

Der mittels des Beschleunigungssensors gewonnene Zeitvorteil kann behalten werden, wenn schnell schaltende, analoge und/oder digitale Schaltungsteile zur im wesentlichen verzögerungsfreien Signalauswertung der genannten Sensoren und deren Umsetzung in Stromsignale für die Motoren verwendet werden.

Vorteilhafterweise ist den Elektromotoren jeweils eine eigene Motorregeleinrichtung zugeordnet. Diese umfaßt besonders bevorzugt einen Drehzahlregler und einen nachgeschalteten Stromregler für den jeweiligen Motor. Bei einer derartigen Anordnung werden beispielsweise von inkrementalen Drehgebern (Encoder mit Strichcodescheiben, Resolver beruhend auf dem Transformatorprinzip, Sincos-Geber) Lage- und Drehzahlsignale des Motors (oder auch einer von dem Motor angetriebenen Walzenwelle) gewonnen. Diese Ist-Signale werden dann dem Drehzahlregler aufgeschaltet, der sie mit den Soll-Werten der Regulierungseinrichtunge vergleicht. Das Ausgangssignal des Drehzahlreglers wird als Soll-Wert dem Stromregler aufgeschaltet, der zudem vom Motor dessen aktuellen Strom-Ist-Wert erhält. Zusätzlich ist erfindungsgemäß ein Beschleunigungssensor an geeigneter Stelle des Motors vorgesehen, vorzugsweise an dessen Abtriebsseite. Die Signale des Beschleunigungssensors können dann direkt dem Stromregler aufgeschaltet werden, um kurze bzw. schnelle Laständerungen auszuregeln.

Besonders bevorzugt wird das Signal des Beschleunigungssensors in seiner analogen Form, d.h. ohne Analog-Digital-Wandlung, verwendet und der Motoreinrichtung und hierbei vorzugsweise dem Stromregler aufgeschaltet. Bei einer derartigen Direktaufschaltung der Signale des Beschleunigungssensors ist der Stromregler zweckmäßigerweise als Hybridregler ausgebildet, der sowohl analoge als auch digitale Signale verarbeiten kann (letztere sind insbesondere die Ausgangssignale des Drehzahlreglers). Die Verwendung von analogen Beschleunigungswerten bzw. den hierzu proportionalen Spannungswerten vom mindestens einen Beschleunigungssensor hat den Vorteil, daß diese Signale in Echtzeit verarbeitet werden können.

Alternativ zu einer Aufschaltung der Beschleunigungssignale auf die Motoreinrichtung und hierbei vorzugsweise den Stromregler können sie auch auf die Regulierungseinrichtung aufgeschaltet werden, auch hierbei vorzugs- aber nicht notwendigerweise in analoger Form.

Zusätzlich kann ein Tachogenerator zur exakten Drehzahlmessung mindestens einem der Elektromotoren zugeordnet sein, wobei die vorzugsweise analogen, in Echtzeit ermittelten Signale des Tachogenerators bevorzugt auf einen Eingang des Drehzahlreglers geschaltet werden. Auch mit diesem Tachogenerator können kurze bzw. schnelle Drehzahländerungen an der Motorwelle erfaßt und in die Drehzahlregelung einfließen. Auch bei langsamen Drehzahlen lassen sich präzisere Drehzahlwerte in analoger Form messen als mit einem digitalen und daher abgestuft arbeitendem Drehgeber. Für die Auswertung dieser analogen Signale ist der Drehzahlregler ebenfalls bevorzugt als Hybridregler ausgebildet.

Anstelle des Einsatzes von Hybridreglern, die eine Erfassung der Störgrößen ohne Zeitverlust gewährleisten, lassen sich die Analogsignale auch durch Analogbausteine verarbeiten, insbesondere verstärken, gewichten, bewerten etc.

Vorteilhafte Weiterbildungen der Erfindung sind durch die Merkmale der Unteransprüche gekennzeichnet.

Im folgenden wird die Erfindung anhand der Figuren erläutert. Es zeigen:

Figur 1 eine schematische Draufsicht auf ein erfindungsgemäßes Streckwerk, und

Figur 2 eine Blockschaltbild einer Motorregeleinrichtung.

In Figur 1 ist schematisch ein erfindungsgemäßes Regulierstreckwerk 1 dargestellt, welches ein Eingangswalzenpaar, ein Mittelwalzenpaar und ein Ausgangswalzenpaar umfaßt. Es sind in Figur 1 lediglich die Unterwalzen dieser Paare dargestellt, d.h. die Eingangsunterwalze 2, die Mittelunterwalze 3 und die Ausgangsunterwalze 4. Nur diese Unterwalzen 2, 3, 4 werden vorliegend angetrieben, während die nicht dargestellten Oberwalzen auf die zugehörigen Unterwalzen 2, 3, 4 gepreßt werden, damit das oder die nur schematisch angedeuteten Faserbänder FB zwischen den Walzenpaaren geklemmt werden. Die beiden Unterwalzen 2, 3 werden von einem gemeinsamen Elektromotor 10 angetrieben, welcher über eine nicht näher dargestellte Getriebestufe mit Riementrieben 6 einen vorgegebenem Vorverzug zwischen dem Eingangs- und dem Mittelwalzenpaar bewirkt. Die Ausgangsunterwalze 4 wird mittels eines eigenen Elektromotors 20 über nicht näher dargestellte Riementriebe 7 angetrieben. Die Drehzahlen der Elektromotoren 10, 20 sind mit Hilfe einer Regulierungseinrichtung 5 derart regelbar, daß ein die Bandmasseschwankungen ausregelnder Verzug des oder der Faserbänder FB zwischen dem Mittel- und den Ausgangswalzenpaar realisiert wird. Hierzu erhält die Regulierungseinrichtung 5 Bandmasse- bzw. Bandquerschnittssignale von einer dem Streckwerk 1 vorgelagerten , hier nicht dargestellten Meßeinrichtung. Die Regulierungseinrichtung 5 kann als Mikrocomputer ausgebildet sein, welche neben der elektronischen Regelung auch die Maschinensteuerung übernimmt.

Den Elektromotoren 10, 20 ist jeweils eine eigene elektronische Motorrege113 bzw. 23 zugeordnet, welche über Leitungen 8 bzw. 9 jeweils an die Regulierungseinrichtung 5 angeschlossen sind und von dieser Soll-Werte bezüglich der Motordrehzahlen erhalten. Die Motorregeleinrichtungen 13 bzw. 23 sind jeweils über eine Leitung 18 bzw. 28 mit dem jeweiligen Elektromotor 10, 20 verbunden. Weiterhin ist an die Elektromotoren 10, 20 über Leitungen 16 bzw. 26 jeweils ein inkrementaler Drehgeber 11 bzw. 21 angeschlossen, der beispielsweise als bekannter Encoder oder Resolver ausgebildet ist und zur Erfassung der Drehzahlen der jeweiligen Motorwelle dient. Während einer Wellenumdrehung werden vom Inkrementalgeber 11 bzw. 21 beispielsweise ca. 100 Pulse ausgegeben, so daß aus den Pulsen innerhalb eines vorgegebenen Zeitfensters sowie der Lage des Motorrotors auf die Drehzahl pro Zeiteinheit der jeweiligen Welle geschlossen werden kann. Die digitalen Signale der Drehgeber 11 bzw. 21 werden mit Hilfe von Leitungen 17 bzw. 27 an die jeweilige Motorregeleinrichtung 13 bzw. 23 übermittelt und dort zur Einstellung des Motorstroms der Elektromotoren 10, 20 herangezogen.

Weiterhin ist den Elektromotoren 10 bzw. 20 erfindungsgemäß jeweils ein Beschleunigungssensor 12 bzw. 22 zugeordnet, welche vorliegend als Relativbeschleunigungssensoren ausgebildet sind, beispielsweise als Ferraris-Sensoren. Die Beschleunigungssensoren 12 bzw. 22 sind über Leitungen 14 bzw. 24 den jeweiligen Motorwellen der Elektromotoren 10, 20 zugeordnet, wobei die Beschleunigungssensoren 12 bzw. 22 hochdynamische Beschleunigungssignale in Form von Ist-Spannungswerten über Leitungen 15 bzw. 25 an die jeweilige Motorregeleinrichtung 13 bzw. 23 übermitteln.

Die Beschleunigungssensoren 12, 22 liefern bevorzugt nur Signale, wenn tatsächlich positive oder negative Beschleunigungen an den Motorwellen auftreten. Diese werden durch Laständerungen bewirkt, welche Änderungen im Lastmoment und dadurch der Motordrehzahl hervorrufen. Die analogen Beschleunigungssignale der Beschleunigungssensoren 12, 22 können nunmehr unmittelbar als Echtzeitsignale zur Stromregelung der Elektromotoren 10, 20 herangezogen werden. Die kombinierte Auswertung der mit Hilfe der inkrementalen Drehgeber 11 bzw. 21 gemessenen Lagewerte und der Beschleunigungswerte der Sensoren 12 bzw. 22 gewährleisten eine präzise, schnelle Motorregelung, insbesondere bei schnellen und/oder kurzen Laständerungen. Insgesamt kann somit die Regelgüte erheblich gesteigert werden.

In Figur 2 ist ein Blockschaltbild einer Motorregeleinrichtung 13 wiedergegeben, wobei diese Einrichtung 13 analog der Motorregeleinrichtung 23 aufgebaut ist. Die Motorregeleinrichtung 13 umfaßt einen Drehzahlregler 34 und einen nachgeschalteten Stromregler 36, wobei letzterer mit dem Elektromotor 10 über die Leitung 18 verbunden ist und diesem einen Strom-Soll-Wert übermittelt. Dem Motor 10 ist einerseits der besagte Beschleunigungssensor 12 und andererseits über eine Leitung 31 ein (im Ausführungsbeispiel der Figur 1 nicht vorhandener) Tachogenerator 30 zugeordnet. Dieser ermittelt die Ist-Drehzahl der Motorwelle und gibt sein analoges Ausgangssignal über eine Leitung 32 an den Drehzahlregler 34 weiter. Der Drehzahlregler 34 erhält weiterhin digitale Signale vom inkrementalen Drehgeber 11 sowie über die Leitung 8 einen Drehzahlsollwert "Soll" von der Regulierungseinrichtung 5. Da der Drehzahlregler 34 somit analoge und digitale Signale verarbeitet, ist er als Hybridregler ausgebildet. Seine Ausgangssignale werden über eine Leitung 35 dem Stromregler 36 aufgeschaltet, der zudem über eine Leitung 37 den Strom-Ist-Wert des Motors 10 und über die Leitung 15 einen dem momentanen Beschleunigungswert (falls gerade eine Beschleunigung vorliegt) proportionalen Spannungswert vom Beschleunigungssensor 12 erhält. Vorteilhafterweise werden diese Spannungswerte in analoger Form dem Stromregler 36 direkt aufgeschaltet, so daß dieser zweckmäßigerweise ebenfalls als Hybridregler ausgebildet ist. Weiterhin erhält der Stromregler 36 über eine Leitung 38 die Information "Max" für den maximal zulässigen Motorstrom.

Die Motorregeleinrichtung 13 mitsamt dem Drehzahlregler 34 und dem Stromregler 36 weist bevorzugt schnell schaltende, analoge und digitale Schaltungsteile auf, um die Signalauswertung sowie die Umsetzung in Stromsignale im wesentlichen verzögerungsfrei vornehmen zu können. Bevorzugt ist die Motorregeleinrichtung 13 durch Software regelbar.

Die obigen Ausführungen zur Motorregeleinrichtung 13 gelten analog für die Motorregeleinrichtung 23.

Die beteiligten Elektromotoren können entweder im Maste-/Slavebetrieb oder im Parallelsollwertbetrieb arbeiten.

Ohne vom Grundgedanken der Erfindung - wie in den Ansprüchen niedergelegt - abzuweichen, sind andere Einzelantriebsanordnungen möglich.

## Patentansprüche

1. Streckwerk für eine Spinnereimaschine, insbesondere eine Regulierstrecke, mit mindestens zwei aufeinander folgenden Walzenpaaren, mit mehreren Elektromotoren (10, 20) zum Antreiben jeweils mindestens einer Walze (2, 3, 4) der besagten Walzenpaare und mit einer elektronischen Regulierungs(5), an welche die Elektromotoren (10, 20) angeschlossen sind, **dadurch gekennzeichnet, daß** mindestens einem Elektromotor (10, 20) und/oder mindestens einer Walze (2, 3, 4) ein Beschleunigungssensor (12, 22) zugeordnet ist.

2. Streckwerk nach Anspruch 1, **dadurch gekennzeichnet, daß** der mindestens eine Beschleunigungssensor (12, 22) als Relativbeschleunigungssensor ausgebildet ist.

3. Streckwerk nach Anspruch 2, **dadurch gekennzeichnet, daß** der mindestens eine Beschleunigungssensor (12, 22) ein Ferraris-Sensor ist.

4. Streckwerk nach einem der vorhergehenden Ansprüche, **dadurch gekennzeichnet, daß** der mindestens eine Beschleunigungssensor (12, 22) an einer Welle des mindestens einen Elektromotors (10, 20) angeordnet ist.

5. Streckwerk nach einem der Ansprüche 1 bis 3, **dadurch gekennzeichnet, daß** der mindestens eine Beschleunigungssensor (12, 22) an einer Welle einer Walze (2, 3, 4) angeordnet ist.

6. Streckwerk nach einem der vorhergehenden Ansprüche, **gekennzeichnet durch** schnell schaltende, analoge und/oder digitale Schaltungsteile (13, 23) zur im wesentlichen verzögerungsfreien Signalauswertung des mindestens einen Beschleunigungssensors (12, 22) und deren Umsetzung in Stromsignale für den jeweiligen Motor (10, 20).

7. Streckwerk nach einem der vorhergehenden Ansprüche, **dadurch gekennzeichnet, daß** dem mindestens einen Elektromotor (10, 20) und/oder mindestens einer Walze (2, 3, 4) ein inkrementaler Drehwertgeber (11,21) zur Aufnahme der Drehzahl, der Drehrichtung und/oder des Drehwinkels zugeordnet ist.

8. Streckwerk nach einem der vorhergehenden Ansprüche, **dadurch gekennzeichnet, daß** dem mindestens einen Elektromotor (10, 20) eine eigene Motorregeleinrichtung (12, 23) zugeordnet ist.

9. Streckwerk nach Anspruch 8, **dadurch gekennzeichnet, daß** die Motorregeleinrichtung (13, 23) einen Drehzahlregler (34) und einen Stromregler (36) für den mindestens einen Elektromotor (10, 20) umfaßt.

10. Streckwerk nach einem der vorhergehenden Ansprüche, **dadurch gekennzeichnet, daß** die Signale des dem mindestens einen Elektromotor (10, 20) zugeordneten Beschleunigungssensors (12, 22) auf die Regulierungseinrichtung (5) oder die Motorregeleinrichtung (13, 23), vorzugsweise einen Eingang des Stromreglers (36), geschaltet werden.

11. Streckwerk nach Anspruch 10, **dadurch gekennzeichnet, daß** die Signale des dem Elektromotor (10, 20) zugeordneten Beschleunigungssensors (12, 22) in analoger Form ohne vorherige Analog-Digital-Wandlung aufgeschaltet werden.

12. Streckwerk nach einem der vorhergehenden Ansprüche, **dadurch gekennzeichnet, daß** ein Tachogenerator (30) zur Ermittlung der Drehzahl des mindestens einen Elektromotors (10, 20) vorgesehen ist.

13. Streckwerk nach Anspruch 12, **dadurch gekennzeichnet, daß** die Signale des Tachogenerators (30) auf die Motorregeleinrichtung (13, 23), vorzugsweise einen Eingang des Drehzahlreglers (34), geschaltet werden.

14. Streckwerk nach Anspruch 12 oder 13, **dadurch gekennzeichnet, daß** der Tachogenerator (30) analoge Signale übermittelt.

## Claims

1. Drafting system for a spinning machine, in particular an autoleveller drawframe, with at least two pairs of rollers in sequence, having several electric motors (10, 20) each to drive at least one roller (2, 3, 4) of the pair of rollers mentioned above, and with an electronic regulator (5) to which the electric motors (10, 20) are connected, **characterized in that** at least one motor (10, 20) and/or at least one roller (2, 3, 4) has an acceleration sensor (12, 22) associated with it.

2. Drafting system according to Claim 1, **characterized in that** the one or more acceleration sensors (12, 22) are implemented as relative acceleration sensors.

3. Drafting system according to Claim 2, **characterized in that** the one or more acceleration sensors (12, 22) are Ferraris sensors.

4. Drafting system according to one of the foregoing claims, **characterized in that** the one or more acceleration sensors (12, 22) are positioned on a shaft on the one or more electric motors (10, 20).

5. Drafting system according to one of Claims 1 to 3, **characterized in that** the one or more acceleration sensors (12, 22) are positioned on a shaft of one of the rollers (2, 3, 4).

6. Drafting system according to one of the foregoing claims, **characterized in that** fast-operating analog and/or digital circuit elements (13, 23) are used for substantially delay-free evaluation of the signals from the one or more acceleration sensors (12, 22) and their conversion into power signals for the relevant motor (10, 20).

7. Drafting system according to one of the foregoing claims, **characterized in that** the one or more electric motors (10, 20) and/or one or more rollers (2, 3, 4) have an incremental rotary encoder (11,21) to acquire the rotation speed, the direction of rotation and/or the angular position.

8. Drafting system according to one of the foregoing claims, **characterized in that** the one or more electric motors (10, 20) have a dedicated motor control unit (12, 23).

9. Drafting system according to Claim 8, **characterized in that** the motor control unit (13, 23) comprises a rotary speed regulator (34) and a current regulator (36) for the one or more electric motors (10,20).

10. Drafting system according to one of the foregoing claims, **characterized in that** the signals from the acceleration sensor (12, 22) associated with the one or more electric motors (10, 20) are connected to the regulation unit (5) or the motor control unit (13, 23), preferably to an input of the current regulator (36).

11. Drafting system according to Claim 10, **characterized in that** the signals from the acceleration sensor (12, 22) associated with the electric motor (10, 20) are connected in analog form without prior analog to digital conversion.

12. Drafting system according to one of the foregoing claims, **characterized in that** a tachometer generator (30) is provided in order to determine the rotary speed of the one or more electric motors (10, 20).

13. Drafting system according to Claim 12, **characterized in that** the signals from the tachometer generator (30) are connected to the motor control unit (13, 23), preferably to an input of the rotary speed regulator (34).

14. Drafting system according to Claim 12 or Claim 13, **characterized in that** the tachometer generator (30) provides analog signals.

## Revendications

1. Dispositif d'étirage pour un métier à filer, particulièrement un étirage-régulateur, avec au moins deux paires de cylindres disposées l'une après l'autre, avec plusieurs moteurs électriques (10, 20) pour l'entraînement respectif d'au moins un cylindre (2, 3, 4) desdites paires de cylindres et avec un régulateur électronique (5) auquel sont connectés lesdits moteurs électriques (10, 20), **caractérisé en ce qu'**un capteur d'accélération (12, 22) est assigné à au moins un moteur électrique (10, 20) et/ou à au moins un cylindre (2, 3, 4).

2. Dispositif d'étirage selon la revendication 1, **caractérisé en ce que** l'au moins un capteur d'accélération (12, 22) se présente sous la forme d'un capteur d'accélération relative.

3. Dispositif d'étirage selon la revendication 2, **caractérisé en ce que** l'au moins un capteur d'accélération (12, 22) est un capteur d'accélération du type Ferrari.

4. Dispositif d'étirage selon l'une quelconque des revendications précédentes, **caractérisé en ce que** l'au moins un capteur d'accélération (12, 22) est disposé à un arbre de l'au moins un moteur électrique (10, 20).

5. Dispositif d'étirage selon l'une quelconque des revendications 1 à 3, **caractérisé en ce que** l'au moins un capteur d'accélération (12, 22) est disposé à un arbre d'un cylindre (2, 3, 4).

6. Dispositif d'étirage selon l'une quelconque des revendications précédentes, **caractérisé par** des éléments de circuit à commutation rapide analogiques et/ou numériques (13, 23) destinés à l'analyse quasiment immédiate de l'au moins un capteur d'accélération (12, 22) et à la conversion dudit signal en signaux électriques pour le moteur afférent (10, 20).

7. Dispositif d'étirage selon l'une quelconque des revendications précédentes, **caractérisé en ce qu'**un transmetteur d'angle de rotation incrémentiel (11, 21) est assigné à l'au moins un moteur électrique (10, 20) et/ou à l'au moins un cylindre (2, 3, 4) pour la mesure de la vitesse de rotation, du sens de rotation et/ou de l'angle de rotation.

8. Dispositif d'étirage selon l'une quelconque des revendications précédentes, **caractérisé en ce qu'**un dispositif de régulation de moteur propre (12, 23) est assigné à l'au moins un moteur électrique (10, 20).

9. Dispositif d'étirage selon la revendication 8, **caractérisé en ce que** le dispositif de régulation de moteur (13, 23) comporte un régulateur de vitesse de rotation (34) et un régulateur d'intensité de courant électrique (36) pour l'au moins un moteur électrique (10, 20).

10. Dispositif d'étirage selon l'une quelconque des revendications précédentes, **caractérisé en ce que** les signaux du capteur d'accélération (12, 22) assigné à l'au moins un moteur électrique (10, 20) sont couplés au dispositif de régulation (5) ou au dispositif de régulation du moteur (13, 23), de préférence à l'entrée du régulateur d'intensité du courant électrique (36).

11. Dispositif d'étirage selon la revendication 10, **caractérisé en ce que** les signaux du capteur d'accélération (12, 22) assigné au moteur électrique (10, 20) sont mis en ligne sous forme analogique, sans conversion analogique/numérique préalable.

12. Dispositif d'étirage selon l'une quelconque des revendications précédentes, **caractérisé en ce qu'**il est prévu un générateur tachymétrique (30) pour déterminer la vitesse de rotation de l'au moins un moteur électrique (10, 20).

13. Dispositif d'étirage selon la revendication 12, **caractérisé en ce que** les signaux du générateur tachymétrique (30) sont couplés au dispositif de régulation du moteur (13, 23), de préférence à une entrée du régulateur de vitesse de rotation (34).

14. Dispositif d'étirage selon l'une quelconque des revendications 12 ou 13, **caractérisé en ce que** le générateur tachymétrique (30) transmet des signaux analogiques.
